# EUROPÄISCHE PATENTANMELDUNG

(11) **EP 0 574 001 A1**
(43) Veröffentlichungstag der Anmeldung: **15.12.1993**
(21) Anmeldenummer: 93109366.0
(22) Anmeldetag: 11.06.1993
(51) Int. Cl.: B65H 49/32, H02G 11/02

(54) **Vorrichtung zum Haltern, Transportieren und zur Handhabung von Rollen, auf die flexible Kabel oder Drähte gewickelt sind**

(30) Priorität: 12.06.1992 DE 9207857 U
(71) Anmelder: Klein, Hans-Peter, D-68165 Mannheim (DE)
(72) Erfinder: Klein, Hans-Peter, D-68165 Mannheim (DE)
(74) Vertreter: Mierswa, Klaus, Dipl.-Ing.

(57) **Zusammenfassung**

Die Erfindung betrifft eine Vorrichtung (1,21,26) zur Handhabung von Rollen (12), auf die Kabel, Drähte, Schnüre, oder Seile gewickelt sind. Dieselbe besteht aus einer Plattform (2,27), die einen aufwärts gerichteten, geneigten Mast (3,31) trägt, an dem über seine Länge mehrere waagrecht und parallel zueinander verlaufende Aufnahmeeinrichtungen (9,9',9'',9''',10, 10',10'',10''') gehaltert sind, die mit ihrem vom Mast (3,31) entfernten Ende nach außen ragen zum Aufnehmen der Rollen (12), wobei der Schwerpunkt der Vorrichtung (1,21,26) innerhalb der Plattform (2,27) liegt. Die Aufnahmeeinrichtungen können Stäbe (9,9',9'',9''',10,10',10'',10''') oder schalenförmige Halteeinrichtungen sein, auf die die Rollen (12) mit ihrem Loch (19) gesteckt bzw. eingelegt sind. Die Plattform kann aus einem Rahmen (2,22, 23,24) oder Blech (27) bestehen, wobei der Mast (3,31) auf dem Rahmen (2,22,23,24) lösbar gehaltert sein kann und an seinem Ende einen Griff (20) zum Verfahren der Vorrichtung (1,21,26) aufweist.

## Beschreibung

Die Erfindung betrifft eine Vorrichtung zum Haltern, Transportieren und zur Handhabung von Rollen, auf die flexible Kabel, Drähte, Schnüre, Seile oder ähnliche Materialien gewickelt sind gemäß dem Oberbegriff des Patentanspruchs 1.

Für die Verkabelung bzw. Verdrahtung von zum Beispiel Signalverteilern (SVT) oder von Schaltschränken vor Ort wird Rangierdraht AWG 20 in acht Farben verwendet. Diese Drähte sind auf Rollen gewickelt, die gewöhnlich ein zentrales Loch aufweisen. Um Rangierungen, die in der Regel sehr umfangreich sind, rationell zu bewerkstelligen, zimmert der Monteur meist ein provisorisches Gestell, auf dem die Drahtrollen postiert werden. Derartige Gestelle sind zu schwer und vor allen Dingen unbeweglich und benötigen zu ihrer Erstellung teure Montagezeit und Material.

Der Erfindung liegt die Aufgabe zugrunde, eine Vorrichtung der eingangs genannten Gattung zu schaffen, mit der Rollen, auf die flexible Kabel, Drähte, Schnüre, Seile oder ähnliche Materialien gewickelt sind, einfach gehandhabt und insbesondere am Arbeitsplatz während des Verarbeitens der Kabel, Drähte, Schnüre oder Seile übersichtlich plaziert werden können.

Die Lösung dieser Aufgabe besteht erfindungsgemäß aus einer Plattform, die einen aufwärts gerichteten, geneigten Mast trägt, an dem über seine Länge mehrere, in Abstand voneinander angeordnete und im wesentlichen waagrecht und parallel zueinander verlaufende Aufnahmeeinrichtungen gehaltert sind, die mit ihrem vom Mast entfernten Ende frei nach außen ragen zum Aufnehmen der Rollen, wobei der Schwerpunkt der Vorrichtung innerhalb der Plattform liegt. Die Aufnahmeeinrichtungen können Stäbe sein, auf die die Rollen mit ihrem Loch gesteckt sind, wobei die Plattform aus einem Rahmen gebildet ist, der seitlich Räder aufweist und der Mast schräg aufwärts gerichtet auf dem Rahmen lösbar gehaltert ist und an seinem oberen Ende einen Griff zum Schieben und Verfahren der Vorrichtung aufweist. Wenn die Rollen kein Loch aufweisen, dann können die Aufnahmeeinrichtungen schalenförmige Halterungen sein.

Bei einer bevorzugten Ausführung fußt der Mast mittig im Bereich einer Begrenzungskante der Plattform und ist mittig über die Plattform hinweg zur gegenüberliegenden Begrenzungskante der Plattform geneigt, vorzugsweise über dieselbe hinaus, wobei die Räder im Bereich dieser gegenüberliegenden Begrenzungskante der Plattform seitlich angeordnet sind, jeweils zwei Stäbe oder Aufnahmeeinrichtungen sich gegenüber liegen und etwas nach oben ragend auf beiden Seiten des Mastes angeordnet sind, der Löcher aufweist, die in zwei sich gegenüberliegenden Reihen längs des Mastes angeordnet sind, in die die Stäbe oder Aufnahmeeinrichtungen gesteckt sind. Weitere vorteilhafte Ausgestaltungen der Erfindung sind in den Unteransprüchen gekennzeichnet.

Die erfindungsgemäße Vorrichtung besitzt den Vorteil, daß mit dieser eine Mehrzahl von Rollen, auf die flexible Kabel, Drähte, Schnüre, Seile oder ähnliche Materialien gewickelt, während der Arbeit und der Verarbeitung der Materialien, beispielsweise in der Montage- oder Inbetriebnahmephase, einfachst und übersichtlich gehandhabt werden können, in dem die Rollen in Abwickelposition der Materialien auf dem Mast der Vorrichtung gehaltert sind. Weisen die Rollen ein zentrales Loch auf, so sind die Halterungs-einrichtungen Stäbe, auf die die Rollen mittels ihres Loches aufgesteckt sind. Die Vorrichtung kann an engsten Örtlichkeiten zum Einsatz gelangen und verkürzt die Montagezeit erheblich, weil die Vorrichtung an jeder Stelle eingesetzt werden kann. In vorteilhafter Weise kann die Vorrichtung mit Rollen ausgestattet und verfahrbar sein, so daß diese einen verfahrbaren Rollenwagen darstellt, der überall bequem hingefahren, abgestellt oder weg-gestellt werden kann. Desweiteren besitzt die Vorrichtung eine hohe Arbeitssicherheit, weil keine zusätzlichen Stolperfallen durch herum-stehende Drahtrollen existieren, sondern die Rollen in übersichtlicher Weise übereinander auf dem Mast angeordnet sind.

Die Vorrichtung gestattet ein leichtes Transportieren von Drahtrollen vom Baustellenmagazin hin zum Einsatzort. Innerhalb des Baustellenmagazins beispielsweise kann die Vorrichtung platzsparend untergebracht werden, weil dieselbe zerlegbar ist. Deshalb kann die Vorrichtung auch für den mobile Service-Einsatz beim Kunden eingesetzt werden, weil der Rollenwagen im Kofferraum eines PKW's zerlegt mitgeführt werden kann.

Kurzbeschreibung der Zeichnung, in der zeigen:
- Figur 1: eine Ansicht einer Vorrichtung von vorn
- Figur 2: eine Draufsicht auf die Plattform der Figur 1 ohne Mast
- Figur 3: eine Ansicht des Mastes der Figur 1 von unten
- Figur 4: eine Seitenansicht der Vorrichtung gemäß Figur 1
- Figur 5: eine Draufsicht auf die Plattform einer weiteren Vorrichtung
- Figur 6: eine Draufsicht auf die Plattform einer weiteren Vorrichtung und
- Figur 7: einen Schnitt längs der Linie A-A in Figur 6.

Die Figuren 1 bis 4 zeigen eine Vorrichtung in der Ausgestaltung als Rollenwagen 1, der aus einer Plattform besteht, die hier ein Rahmen 2 ist, der quadratisch oder rechteckig sein kann.

Gemäß der Figur 2 besteht der Rahmen 2 vorzugsweise aus seitlichen Längsholmen 4, 4'' und Querholmen 5, 5'', die die vordere und hintere Begrenzungskante der Plattform bilden, wobei sich zwischen den Längsholmen 4, 4'' mittig und parallel eine Längstraverse 4' befindet, die sich mit einer Quertraverse 5' kreuzt, welche außermittig parallel zwischen den Querholmen 5, 5'' verläuft. Die Längs- und Querholme 4, 4'', 5, 5'' bilden die vier seitlichen Begrenzungskanten des Rahmens 2. An dem Querholm 5, der von der Quertraverse 5' entfernt liegt, sind seitlich zwei Räder 8, 8' angeordnet; der gegenüberliegende Querholm 5'' trägt zwei kurze, nach unten ragende Füße 16, 16', deren Höhe dergestalt bemessen ist, daß der Rahmen 2 in Ruhestellung praktisch waagrecht steht.

Der Rahmen trägt einen aufwärtsgerichteten Mast, der vorzugsweise schräg gerichtet ist und an seinem Ende einen Griff 20 aufweist. In der Projektion des Mastes auf den Rahmen 2 endet der Griff 20 mittig im Bereich zwischen den Rädern 8, 8', vorzugsweise ragt der Mast etwas über die Räder 8, 8' und den Rahmen 2 hinaus.

Der Mast 3 weist über seine Länge mehrere, in Abstand voneinander angeordnete und im wesentlichen waagrecht und parallel zueinander verlaufende Stäbe 9, 9', 9'', 9''', 10, 10', 10'', 10''' auf, wobei vorzugsweise die Stäbe auf sich gegenüberliegenden Seiten des Mastes 3 angeordnet sind, wobei somit die Stäbe in verschiedene Höhen verlaufen und jeweils zwei Stäbe miteinander fluchten. Die freien Enden der Stäbe ragen nach außen zum Aufstecken von Rollen 12 mittels des zentralen Loches 19 auf die Stäbe, wobei auf die Rollen flexible Kabel, Drähte, Schnüre oder Seile oder ähnliche Materialien aufgewickelt sind.

Die Stäbe können etwas nach oben ragend am Mast angeordnet sein, so daß die Rollen beim Abziehen der Drähte nicht von den Stäben abrutschen können, sondern aufgrund der Schwerkraft immer hin zum Mast rutschen. Dazu weisen die Stäbe im Bereich des Mastes 3 je einen Abstandshalter 11' auf, um die Rollen 12 vom Mast 3 zu beabstanden.

Die Stäbe 9, 9', 9'', 9''', 10, 10', 10'', 10''' können in Löcher gesteckt sein, die in zwei sich gegenüberliegenden Reihen längs des Mastes angeordnet sind. Vorzugsweise sind die Stäbe 9, 9', 9'', 9''', 10, 10', 10'', 10''' duch die im Mast 3 angeordneten Löcher durchgehend gesteckt, so daß die Stäbe in ihrer Mitte innerhalb des Mastes gehaltert sind. Oder der Mast weist in zwei sich gegenüberliegenden Reihen längs des Mastes angeordnete Gewindebohrungen auf, wobei die Stäbe an dem den Mast zugewandten Ende je ein Außengewinde aufweisen, mittels desselben sie in die Gewindebohrungen eingeschraubt sind; in diesem Fall sind die Stäbe nur etwa halb so lang, wie bei den durchgehend gesteckten Stäben.

Der Mast 3 ist vorzugsweise lösbar am Rahmen 2 gehaltert. Dazu kann der Mast 3 an seinem unteren Ende eine T-förmige Konsole 13 aufweisen, deren Längsarm 14 mit dem Mast 3 einen spitzen Winkel α einschließt. Der Querarm 15 der Konsole 13 weist zwei symmetrische Löcher 18, 18' auf, der Längsarm 14 der Konsole 13 weist im Bereich des unteren Endes ein Loch 17 auf. Die Quertraverse 5' des Rahmens 2 trägt zwei symmetrisch angeordnete, nach oben gerichtete Zapfen 7, 7'; die Längstraverse 4' des Rahmens 2 trägt einen nach oben ragenden Zapfen 6; wobei die Zapfen 6, 7, 7' mit den Löchern 17, 18, 18' der T-förmigen Konsole 13 fluchten. Auf diese Weise kann der Mast 3 auf den Rahmen 2 lösbar aufgesteckt werden.

Zum Verfahren der Vorrichtung bzw. des Rollenwagens 1 wird derselbe mittels des Griffes 20 am Mast 3 leicht gekippt, so daß nunmehr der Rollenwagen 1 mittels der Rollen 8, 8' verfahren werden kann. Dazu ist die Vorrichtung 1 vorzugsweise dergestalt austariert, daß der Schwerpunkt des Mastes 3 mitsamt den darauf angeordneten Rollen in den Rahmen 2 vor den Bereich der Rollen 8, 8' fällt, wobei im abgekippten Zustand der Vorrichtung in der Projektion der Schwerpunkt der Vorrichtung vorzugsweise entweder auf die Achse oder in den Bereich der Achse fällt.

Bei einem weiteren Rollenwagen 21 gemäß der Figur 5 wird die Plattform durch einen ungefähr doppel-T-förmig gestalteten Rahmen mit einem Querholm gebildet, der die Achse 22 der Vorrichtung 21 für die Räder 8, 8' darstellt; an den Querholm 22 greift mittig ein Längsholm 23 an, der an seinem Ende wiederum einen Querholm 24 aufweist, der einen nach oben gerichteten Schraubenbolzen 25 zur Aufnahme und Befestigung des Mastes 31 trägt. Der Mast ist vorzugsweise ein zylindrischen Rohr, das an seinem unteren Ende abgebogen ist, welches auf den Schraubenbolzen 25 aufgesteckt oder aufgeschraubt ist.

Des weiteren kann gemäß der Figuren 6 und 7 die Plattform ein Blech 27 sein, welches vorzugsweise trapezförmig gestaltet ist und welches an den Seitenkanten unter Ausbildung von Abkantungen 28, 29, 30 abgewinkelt ist. In zwei sich gegenüberliegenden seitlichen Abkantungen 30, im Bereich der einen Begrenzungskante der Plattform 27, sind sich gegenüberliegend Räder 8, 8' angeordnet. Das Blech 27 trägt mittig im Bereich der den Rädern 8, 8' gegenüberliegenden Begrenzungskante der Plattform 27 einen nach oben gerichteten Schraubenbolzen 25 zur Aufnahme und Befestigung eines Mastes 31. Der Mast ist ein zylindrisches Rohr 31, das wenigstens an seinem unteren Ende 32 abgewinkelt und das auf den nach oben aus der Plattform 27 ragenden Schraubenbolzen 25 mit dem abgewinkelten Ende 32 aufgesteckt ist.

Falls die Rollen keine zentrischen Löcher aufweisen oder falls die Drähte oder Kabel lose vorhanden sind, so können die Aufnahmeeinrichtungen schalen-förmig gestaltet sein zum Einlegen der Rollen, Drähte oder Kabel.

### Gewerbliche Anwendbarkeit:

Die Vorrichtung ist zum Haltern, Transportieren und zur Handhabung, insbesondere auf einer Baustelle, von Rollen geeignet, auf die flexible Kabel, Drähte, Schnüre, Seile oder ähnliche Materialien gewickelt sind. Ebenso können damit Drähte, Schnüre, Seile oder Kabel oder ähnliche Materialien in Rollenform einfach gehandhabt werden.

Liste der Bezugszeichen:
- 1, 21, 26: Rollenwagen
- 2: Rahmen
- 3: Mast
- 4, 4'': Längsholme
- 5, 5'': Querholme
- 4': Längstraverse
- 5': Quertraverse
- 6, 7, 7': Zapfen
- 8, 8': Räder
- 9, 9', 9'', 9''', 10, 10', 10'', 10''': Stäbe
- 11, 11': Abstandshalter
- 12: Rollen
- 13: T-Konsole
- 14: Längsarm der T-Konsole
- 15: Querarm der T-Konsole
- 16, 16': Füße
- 17, 18, 18': Löcher in der T-Konsole
- 19: Mittenloch in der Rolle
- 20: Griff
- 22: Achse
- 23: Längsholm
- 24: Querholm
- 25: Schraubenbolzen
- 27: Plattform
- 28, 29, 30: Abkantungen
- 31: Mast
- 32: vorderes Ende des Mastes

## Patentansprüche

1. Vorrichtung (1,21,26) zum Haltern, Transportieren und zur Handhabung von Rollen (12), auf die flexible Kabel, Drähte, Schnüre, Seile oder ähnliche Materialien gewickelt sind,
dadurch gekennzeichnet,
daß dieselbe aus einer Plattform (2,27) besteht, die einen aufwärts gerichteten, geneigten Mast (3,31) trägt, an dem über seine Länge mehrere, in Abstand voneinander angeordnete und im wesentlichen waagrecht und parallel zueinander verlaufende Aufnahmeeinrichtungen (9,9',9'',9''',10,10', 10'',10''') gehaltert sind, die mit ihrem vom Mast (3,31) entfernten Ende frei nach außen ragen zum Aufnehmen der Rollen (12), wobei der Schwerpunkt der Vorrichtung (1,21,26) innerhalb der Plattform (2,27) liegt.

2. Vorrichtung (1,21,26) nach Anspruch 1 mit Rollen (12), die ein zentrales Loch (19) aufweisen,
dadurch gekennzeichnet,
daß die Aufnahmeeinrichtungen Stäbe (9,9',9'',9''',10,10',10'',10''') sind, auf die die Rollen (12) mit ihrem Loch (19) gesteckt sind, die Plattform aus einem Rahmen (2,22,23,24) gebildet ist, der seitlich Räder (8,8') aufweist, wobei der Mast (3,31) schräg aufwärts gerichtet auf dem Rahmen (2,22,23,24) lösbar gehaltert ist und an seinem oberen Ende einen Griff (20) zum Schieben und Verfahren der Vorrichtung (1,21,26) aufweist.

3. Vorrichtung (1,21,26) nach Anspruch 1 oder 2,
dadurch gekennzeichnet,
daß der Mast (3,31) im Bereich einer Begrenzungskante der Plattform (2,27) mittig fußt und mittig über die Plattform hinweg zur gegenüberliegenden Begrenzungskante der Plattform (2,27) geneigt ist, vorzugsweise über dieselbe hinaus, die Räder (8,8') im Bereich dieser gegenüberliegenden Begrenzungskante der Plattform (2,27) seitlich angeordnet sind, jeweils zwei Stäbe (9,9',9'',9''',10,10',10'',10''') oder Aufnahmeeinrichtungen sich gegenüberliegend und etwas nach oben ragend auf beiden Seiten des Mastes (3) angeordnet sind, der Löcher aufweist, die in zwei sich gegenüberliegenden Reihen längs des Mastes angeordnet sind, in die die Stäbe (9,9',9'',9''',10,10',10'',10''') oder Aufnahmeeinrichtungen gesteckt sind.

4. Vorrichtung nach Anspruch 2,
dadurch gekennzeichnet,
daß die Stäbe (9,9',9'',9''',10,10',10'',10''') an ihren am Mast (3) gehalterten Enden bzw. im Bereich des Mastes je einen Abstandshalter (11,11') zur Beabstandung der Rollen (12) aufweisen.

5. Vorrichtung nach Anspruch 2,
dadurch gekennzeichnet,
daß die Stäbe (9,9',9'',9''',10,10',10'',10''') durch die im Mast (3) angeordneten Löcher durchgehend gesteckt und in der Mitte der Stäbe gehaltert sind.

6. Vorrichtung nach Anspruch 2,
dadurch gekennzeichnet,
daß die Stäbe (9,9',9'',9''',10,10',10'',10''') an dem dem Mast (3) zugewandten Ende ein Außengewinde aufweisen, mit dem sie in Gewindebohrungen innerhalb des Mastes eingeschraubt sind, die in zwei sich gegenüberliegenden Reihen längs des Mastes angeordnet sind.

7. Vorrichtung (1,21,26) nach Anspruch 1 oder 2,
dadurch gekennzeichnet,
daß der Rahmen (2) ungefähr quadratisch ist und aus die vier Seitenkanten bildenden Längs- und Querholmen (4,4'',5,5'') besteht, zwischen den Längsholmen (4,4'') mittig eine Längstraverse (4') verläuft, die sich mit einer zwischen den Querholmen (5,5'') außermittig verlaufenden Quertraverse (5') kreuzt, die Räder (8,8') an dem von der Quertraverse (5') entfernt liegenden Querholm (5) angeordnet sind und der Mast (3) auf die Quertraverse (5') lösbar aufgesteckt ist, wobei der Griff (20) des Mastes (3) in Projektion auf den Rahmen (2) im Bereich zwischen den Rädern (8,8') oder darüber hinausgehend endet.

8. Vorrichtung (21) nach Anspruch 1 oder 2,
dadurch gekennzeichnet,
daß der Rahmen ungefähr doppel-T-förmig gestaltet ist und aus einem Querholm besteht, der die Achse (22) der Vorrichtung (21) darstellt, an die mittig ein Längsholm (23) angreift, der an seinem Ende wiederum einen Querholm (24) aufweist, der einen nach oben gerichteten Schraubenbolzen (25) zur Aufnahme und Befestigung des Mastes (31) trägt.

9. Vorrichtung (26) nach Anspruch 1 oder 2,
dadurch gekennzeichnet,
daß die Plattform ein Blech (27) ist, welches an den Seitenkanten unter Ausbildung von Abkantungen (28,29,30) abgewinkelt ist, wobei in zwei Abkantungen (30) im Bereich der einen Begrenzungskante der Plattform (27) sich gegenüberliegend die Räder (8,8') angeordnet sind und das Blech (27) an seiner den Rädern (8,8') gegenüberliegenden Begrenzungskante der Plattform (27) einen nach oben gerichteten Schraubenbolzen (25) zur Aufnahme und Befestigung des Mastes (31) trägt.

10. Vorrichtung nach Anspruch 1 oder 2,
dadurch gekennzeichnet,
daß der Mast (3) an seinem unteren Ende eine T-förmige Konsole (13) trägt, deren Längsarm (14) mit dem Mast (3) einen spitzen Winkel (α) einschließt, wobei der Querarm (15) zwei Löcher (18,18') und der Längsarm (14) ein Loch (17) aufweisen, in die innerhalb der Längs- und Quertraverse (4',5') des Rahmens (2) angeordnete und nach oben ragende Zapfen (6,7,7') ragen zur Halterung des Mastes (3) aufdem Rahmen (2).

11. Vorrichtung nach Anspruch 8 oder 9,
dadurch gekennzeichnet,
daß der Mast ein zylindrisches Rohr (31) ist, welches an seinem unteren Ende (32) abgewinkelt ist und welches auf den nach oben aus der Plattform (24,27) ragenden Schraubenbolzen (25) mit dem abgewinkelten Ende (32) aufsteckbar ist.

12. Vorrichtung nach Anspruch 1,
dadurch gekennzeichnet,
daß die Aufnahmeeinrichtungen schalenförmig gestaltet sind.
